# EUROPÄISCHE PATENTSCHRIFT

(11) **EP 1 659 207 B1**
(45) Veröffentlichungstag und Bekanntmachung des Hinweises auf die Patenterteilung: **12.01.2011**
(21) Anmeldenummer: 05109625.3
(22) Anmeldetag: 17.10.2005
(51) Int. Cl.: D06F 58/24, D06F 58/28

(54) **Kondensations-Wäschetrockner**
Condensing-type clothes dryer
Sèche-linge à condensation

(30) Priorität: 19.11.2004 DE 102004055941
(43) Veröffentlichungstag der Anmeldung: 24.05.2006
(73) Patentinhaber: BSH Bosch und Siemens Hausgeräte GmbH, 81739 München (DE)
(72) Erfinder: Ludenia, Thomas, 14612 Falkensee (DE); Sattler, Guido, 14612 Falkensee (DE)

(56) Entgegenhaltungen:
- EP-A- 1 199 396
- DE-A1- 2 933 513
- DE-A1- 4 042 257
- DE-A1- 19 701 225
- DE-U1- 8 212 540

## Beschreibung

Die Erfindung betrifft einen Kondensations-Wäschetrockner mit einem Kondensatsammelbehälter, welcher als Schublade ausgebildet und in einer Aufnahmekammer im oberen Bereich des Wäschetrockners herausnehmbar angeordnet ist, sowie einer Vorrichtung zum Überwachen eines Füllstandes unter Verwendung einer Schaltanordnung umfassend wenigstens zwei in unterschiedlicher Höhe angeordnete Elektroden.

Ein solcher Wäschetrockner geht hervor aus der DE 197 01 225 B4.

Die Erfindung geht aus von einem Kondensations-Wäschetrockner enthaltend eine das Trockengut aufnehmende Wäschetrommel, zwei getrennte Systeme für die Kühlluft und für die im Kreislauf geführte Prozessluft mit je einem Gebläse und Luftführungskanälen, die gegeneinander dicht abgeschlossen sind, einen elektrischen Heizkörper zum Aufheizen der Prozessluft sowie einen Kondensator, in dem die Prozessluft abgekühlt wird und die vom Trockengut aufgenommene Feuchtigkeit kondensiert sowie eine Kondensatauffangschale mit einer Pumpe, die das kondensierte Wasser in einen Kondensatsammelbehälter befördert.

Üblicherweise werden zur Erkennung des Füllstandes im Kondensatsammelbehälter Systeme mit Schwimmerschaltern, mit Druck- oder Gewichtsauswertung oder Systeme mit aktiver Überlauferkennung eingesetzt. Aus der DE 82 12 540 U 1 ist zur Überwachung des Füllstandes im Kondensat-Auffangbehälter eine aus einer Elektrodenanordnung bestehende Sensoreinrichtung bekannt, die über elektrische Leitungen mit der Steuerung des Wäschetrockners verbunden ist. Das Benetzen der Elektroden durch überfließendes Kondensat hat eine elektrische Widerstandsänderung zur Folge. Die daraus resultierende Spannungsänderung wird gemessen und die Messwerte der geräteinternen Steuerung zugeführt, über die eine Schaltungsmaßnahme ausgelöst wird.

Eine in dieser Art ähnliche Überwachungsvorrichtung wird in der DE 197 01 225 B4 beschrieben. Die Sensoreinrichtung ist Bestandteil der Leckwasserabführungseinrichtung, über die bei vollständig gefülltem Kondensatsammelbehälter das überlaufende Kondensat zurück in den Auffangbehälter fließt und an den Elektroden eine messtechnisch verwertbare Widerstandsänderung bewirkt. Die Sensoreinrichtung ist so eingestellt, dass diese erst bei einer vordefinierten Flüssigkeitsmenge abfließenden Leckwassers anspricht und der internen Steuerung verwert- und auswertbare Informationen liefert. Zur Sicherstellung ihrer Funktion ist bei dieser Überwachungsvorrichtung eine Reihe von aufeinander abgestimmte Maßnahmen erforderlich, die mit einem entsprechenden Aufwand verbunden sind. Die Anordnung der Elektroden in der Leckwasserabführungsleitung ist bzgl. des Einbaus und der Leitungsführung problematisch. Nachteilig ist auch, dass die Elektroden bei notwendig werdender Reinigung erschwert zugänglich sind.

Den beiden vorbeschriebenen Vorrichtungen ist der Nachteil gemeinsam, dass die Schaltanordnungen empfindlich gegen Störungen sind und im Langzeitbetrieb nicht mit der notwendigen Zuverlässigkeit arbeiten.

Eine zur Bestimmung der Höhe eines Flüssigkeitsspiegels unter Verwendung von mehreren übereinander angeordneten Elektroden geeignete Schaltanordnung ist in der DE 40 42 257 A1 beschrieben. Gemäß der in der Geohydraulik einsetzbaren Vorrichtung werden je zwei Elektroden durch einen ohmschen Widerstand überbrückt und die Änderung des Gesamtwiderstands bei Änderung des Füllstandes als Messwert erfasst und ausgewertet.

Aus der DE 29 33 513 A1 geht ein Wäschetrockner hervor, bei dem in einem Auffangbehälter für Kondensat, welcher aus einem Kondensatsammelgefäß überlaufendes Kondensat auffängt, ein Füllstandsgeber als Überlaufschutz angeordnet ist.

Der Erfindung liegt die Aufgabe zugrunde, eine für Wäschetrockner zur Erfassung des Füllstandes im Kondensatsammelbehälter geeignete Vorrichtung vorzuschlagen, die zum Stand der Technik in ihrer Funktion weiter verbessert und erweitert ist.

Erfindungsgemäß gelöst wird die Aufgabenstellung durch einen Kondensations-Wäschetrockner mit einem Kondensatsammelbehälter, welcher als Schublade ausgebildet und in einer Aufnahmekammer im oberen Bereich des Wäschetrockners herausnehmbar angeordnet ist, sowie einer Vorrichtung zum Überwachen eines Füllstandes unter Verwendung einer Schaltanordnung umfassend wenigstens zwei in unterschiedlicher Höhe angeordnete Elektroden, dadurch gekennzeichnet, dass die Schaltanordnung aus den wenigstens zwei in unterschiedlicher Höhe angeordneten Elektroden und wenigstens zwei in Reihe geschalteten ohmschen Widerständen besteht, wobei immer zwei räumlich benachbarte Elektroden durch einen ohmschen Widerstand überbrückt werden, zum Überwachen des Füllstandes im Kondensatsammelbehälter eingerichtet ist und einen Teil aufweist, welcher ein fester Bestandteil des Kondensatsammelbehälters ist.

Vorteilhafte Ausgestaltungen der Erfindung sind in den jeweils nachfolgenden Unteransprüchen angegeben.

Nach Maßgabe der Erfindung besteht die Schaltanordnung zum Überwachen des Füllstandes im Kondensatsammelbehälter im Wesentlichen aus wenigstens zwei in unterschiedlicher Höhe angeordneten Elektroden und einem Widerstandsnetzwerk, wobei immer zwei räumlich benachbarte Elektroden durch einen ohmschen Widerstand überbrückt werden. Ein Teil der Schaltanordnung ist mit dem Kondensatsammelbehälter fest verbunden, vorzugsweise ist der Kondensatsammelbehälter mit Teilen der Schaltanordnung einstückig gefertigt.

Mit der erfinderischen Schaltanordnung sind eine Anwesenheitskontrolle und eine Füllstandsüberwachung realisiert. Die Schaltanordnung ist wenig störanfällig, ihre Funktionstüchtigkeit kann auch beim Langzeitbetrieb des Wäschetrockners gewährleistet werden.

Bei steigendem Füllstand im Kondensatsammelbehälter tauchen nacheinander die auf unterschiedlichen Niveaustufen angeordneten Elektroden in das Kondensat ein. Durch die elektrolytische Verbindung zwischen zwei Elektroden werden die zwischengeschalteten ohmschen Widerstände überbrückt, der Strom in der Überwachungsschaltung steigt an. Der bei steigendem Füllstand infolge einer Widerstandsänderung ansteigende Stromfluss wird geräteintern ausgewertet und ein vom Füllstand abhängiges analoges Signal erzeugt, das in geeigneter Weise angezeigt wird. Eine analoge Anzeige im Display oder über eine Reihe von Leuchtdioden ist besonders gut geeignet den Informationsinhalt der Bedienperson erkennbar zu machen.

Der Füllstand wird in mehreren Stufen gemessen, in Abhängigkeit von der Anzahl der eingesetzten Elektroden und dem vertikalen Abstand der Elektroden zueinander. Die Feinheit der detektierbaren Pegelniveaus nimmt zu mit der Anzahl der eingesetzten Elektroden. Mit dem Einsatz von zwei Elektroden ist nur der Maximalpegel detektierbar.

Erreicht der Füllstand den höchstzulässigen Wert löst dies in bekannter Weise ein zusätzliches Warnsignal aus und der Trocknungsprozess wird unterbrochen.

Die Anzeigen liefern der Bedienperson eine gegenüber dem Stand der Technik verbesserte Information, auf die er nach eigenem Ermessen reagieren kann. Mit dem Einsatz von drei bis vier Elektroden zur Überwachung des Füllstandes ist für den praktischen Betrieb eine in Bezug auf die Aussagekraft völlig ausreichende Anzeige realisierbar.

Die elektrische Verbindung zum Wäschetrockner erfolgt über Kontaktpole im Kondensatsammelbehälter, die mit Gegenpolen in der Aufnahmekammer des Kondensatsammelbehälters korrespondieren. Der elektrische Kontakt ist nur bei vollständig eingeführtem Kondensatsammelbehälter hergestellt, die Schaltanordnung ist nur bei geschlossenen Kontakten betriebsbereit. Eine entsprechende Anzeige für die Betriebsbereitschaft ist den Bedienenden zugleich ein Signal für die Anwesenheit des Kondensatsammelbehälters und dessen korrekten Einschub.

In Ausgestaltung der Erfindung wird die Änderung des Füllstands in Abhängigkeit von der Zeit erfasst. Aus den Messdaten kann auf den Fortschritt des Trocknungsprozesses geschlossen werden. Es ist vorgesehen, diese zeitabhängigen Messdaten zur Steuerung des Trocknungsvorganges auszuwerten.

Die Erfindung soll nachstehend an zwei Ausführungsbeispielen näher erläutert werden. Die zugehörigen Zeichnungen zeigen:
- Figur 1:: Kondensatsammelbehälter mit Schaltanordnung im Schnitt - Variante 1
- Figur 2:: Kondensatsammelbehälter mit Schaltanordnung im Schnitt - Variante 2
- Figur 3:: Frontansicht eines Wäschetrockners
- Figur 4:: Bedienblende mit Display

Figur 1 zeigt vereinfacht und schematisiert einen Kondensatsammelbehälter 4 mit darin integrierter Schaltanordnung. Der Kondensatsammelbehälter 4 ist als Schublade ausgebildet und in einer Aufnahmekammer 5 im oberen Bereich des Wäschetrockners 1 für die Bedienperson leicht zugänglich untergebracht. Durch eine einfache Schubbewegung kann der Kondensatsammelbehälter 4 zwecks Entleerung herausgenommen werden. Die Aufnahmekammer 5 für den entnehmbaren Kondensatsammelbehälter 4 weist zur Absicherung gegen auslaufendes Wasser bodenseitig einen Abfluss 17 auf mit angeschlossenem Leitungsschlauch 18, über den überlaufendes Wasser zurück in die Auffangschale geleitet wird.

Das während des Trocknungsprozesses anfallende Kondensat wird mit Hilfe einer nicht dargestellten Kondensatpumpe aus einer bodenseitig unterhalb des Kondensators angeordneten Auffangschale über eine Förderleitung dem Kondensatsammelbehälter 4 zugeführt. Kondensator, Auffangschale und die Förderleitung sind in der Figur der Einfachheit halber ebenfalls nicht dargestellt.

Der aus Kunststoff bestehende Kondensatsammelbehälter 4 weist an der Rückseite zwei Kontaktpole 10 auf, die bei vollständig eingeführtem Kondensatsammelbehälter 4 mit korrespondierenden Gegenkontaktpole 13 in der Aufnahmekammer 5 des Kondensatsammelbehälters 4 elektrisch verbunden sind. Über die Kontakte 10, 13 wird die Schaltanordnung von der elektronischen Steuereinrichtung 7 mit einer Speisespannung versorgt. Die Anordnung der Kontakte 10, 13 in der Rückwand des Kondensatsammelbehälters 4 und in der Aufnahmekammer 5 hat den Vorteil, dass keine zusätzlichen Maßnahmen für einen Berührungsschutz getroffen werden müssen.

Nach innen austretend sind in der Rückwand des Kondensatsammelbehälters 4 mehrere übereinander angeordnete Elektroden 6 vorhanden, die mit in Reihe geschalteten Widerständen 15 derart elektrisch verbunden sind, dass immer zwei Elektroden 6 durch einen ohmschen Widerstand 15 überbrückt werden. Die Elektroden 6 und die Widerstände 15 sind durch das Herstellungsverfahren des Kondensatsammelbehälters 4 in diesen eingebunden. Um elektrolytische Effekte an den Elektroden 6, zu vermeiden, wird die Schaltanordnung mit Wechselspannung betrieben oder mit Gleichspannung in einem periodischen Zyklus.

Bei dem in Figur 1 dargestellten Ausführungsbeispiel ist der Stromkreis bei ordnungsgemäßem Einschub des Kondensatsammelbehälters 4 über die beiden Kontaktpaare 10, 13 geschlossen und es fließt bei eingeschaltetem Wäschetrockner 1 ein Wechselstrom, der in seiner Höhe durch die angelegte Spannung und die Reihenschaltung der Widerstände 15 bestimmt ist. Dieser Mindeststrom ist das Signal für die Anwesenheit des Kondensatsammelbehälters 4 in der vorgesehenen Position, der Wäschetrockner 1 ist damit funktionsbereit und das Trockenprogramm kann gestartet werden. Die Anwesenheit des Kondensatsammelbehälters 4 und seine korrekte Positionierung in der Aufnahmekammer 5 werden der Bedienperson durch die in einer senkrechten Reihe zu unterst angeordnete Leuchtdiode 9 angezeigt.

Bei jedem Herausziehen des Kondensatsammelbehälters 4 durch die Bedienperson, um z.B. den Behälter 4 zwischenzeitlich zu entleeren, werden die Kontakte 10, 13 in der Rückwand des Kondensatsammelbehälters 4 gelöst und das laufende Trockenprogramm unterbrochen. Das Programm wird fortgesetzt, wenn der Kondensatsammelbehälter 4 wieder eingeschoben und die Kontaktpaare 10, 13 geschlossen sind.

Bei steigendem Füllstand 12 in dem Kondensatsammelbehälter 4 werden nacheinander die auf unterschiedlichen Niveaustufen angeordneten Elektroden 6 kontaktiert. Durch die elektrolytische Verbindung zwischen zwei Elektroden 6 werden die zwischengeschalteten ohmschen Widerstände 15 überbrückt, der Strom in der Überwachungsschaltung steigt an. Der bei steigendem Füllstand 12 infolge einer Widerstandsänderung in Stufen ansteigende Stromfluss wird geräteintern ausgewertet und ein vom Füllstand 12 abhängiges analoges Signal erzeugt, das in geeigneter Weise angezeigt wird. Eine analoge Anzeige 19 im Display 3 oder über eine Reihe von Leuchtdioden 8 ist besonders gut geeignet den Informationsinhalt der Bedienperson erkennbar zu machen.

Im Ausführungsbeispiel wird bei jedem Eintauchen einer Elektrode 6 in das Kondensat bei ansteigendem Pegel 12 im Kondensatsammelbehälter 4 nacheinander eine zugeordnete Leuchtdiode 9 angesteuert. Die Leuchtdioden 9 können über die interne Steuerung geschaltet werden oder sind direkt in die Schaltanordnung eingebunden. Die Leuchtdioden 9 sind im Bedienfeld 2 übereinander in einer Reihe in unmittelbarer Nähe zum Kondensatsammelbehälter 4 angeordnet. Die funktionale Zuordnung der optischen Anzeigeelemente 8 zum Füllstand 12 im Kondensatsammelbehälter 4 ergibt sich für die Bedienperson in sinnfälliger Weise von selbst aus der räumlichen Nähe der Leuchtdioden 8 zum Kondensatsammelbehälter 4.

Beim Erreichen eines vordefinierten höchstzulässigen Füllstandes 12 schaltet die Steuerung das laufende Trocknungsprogramm ab. Diese Schaltungsmaßnahme wird im Bedienfeld 2 des Wäschetrockners 1 der Bedienungsperson zur Anzeige gebracht und/oder löst ein akustisches Signal aus. Im Ausführungsbeispiel signalisiert das Blinkleuchten aller Leuchtdioden 8 die Programmunterbrechung.

Eine weitere Ausführungsform der erfinderischen Überwachungseinrichtung ist in Figur 2 dargestellt. Abweichend vom oben beschriebenen Ausführungsbeispiel sind nur die Elektroden 6 im Kondensatsammelbehälter 4 integriert. Ein solcher Kondensatsammelbehälter 4 ist leichter herzustellen. Das Widerstandsnetzwerk 15 ist auf der stationären Seite des Wäschetrockners 1 angebracht.

Die Füllstandsüberwachung und -anzeige erfolgt analog in der oben beschriebenen Funktionsweise. Anders als im ersten Beispiel fließt im Schaltkreis bei eingeschaltetem Wäschetrockner 1 immer ein minimaler Strom. Als Anwesenheitskontrolle für den Kondensatsammelbehälter 4 dient der Stromanstieg, der dadurch bewirkt wird, dass durch den Einschub des Kondensatsammelbehälters 4 ein erster Widerstand 16 über einen dritten zusätzlichen Kontakt 11 überbrückt wird.

Der Füllstand 12 im Kondensatsammelbehälter 4 wird bevorzugt angezeigt durch analoge optische Graphiken 19 auf einem Display 3 oder durch mehrere übereinander angeordnete Leuchtdioden 8 und 9 in der unmittelbaren Nähe des Kondensatsammelbehälters 4. Figur 3 zeigt eine Bedienblende 2 mit vier Leuchtdioden 8 und 9, die senkrecht übereinander im Bedienfeld 2 angeordnet sind. Die unterste Leuchtdiode 9, von den anderen räumlich etwas abgesetzt, signalisiert die korrekte Positionierung des Kondensatsammelbehälters 4 in der Aufnahme 5. Mittels der drei oberen Leuchtdioden 8 werden drei verschiedene Pegelstände 12 angezeigt. Bei vollständig gefülltem Kondensatsammelbehälter 4 leuchten alle Leuchtdioden 8 und 9 und es wird ein zusätzliches akustisches Signal ausgegeben.

Figur 4 zeigt eine Bedienblende 2 mit einer beispielhaften Displayanzeige. Die Pegelstände 12 sind in Form eines Balkendiagramms 19 dargestellt. Im Beispiel sind drei unterschiedliche Pegelstände 12 abbildbar. Die Höhenabstufung der Balken entspricht den konstanten Abständen der Elektroden 6 im Kondensatsammelbehälter 4. Die ersten zwei Balken sind farbig ausgefüllt, was in Verbindung mit der in Figur 1 dargestellten Anordnung der Elektroden 6 bedeutet, dass der Kondensatsammelbehälter 4 mindestens zu zwei Drittel gefüllt ist.

Es liegt im Ermessen des Anwenders vom Ausführungsbeispiel abweichend die Elektroden 6 anders zu positionieren und die Füllstandsanzeige dem entsprechend inhaltlich anders zu unterlegen. Bspw. können die Elektroden 6 so positioniert werden, dass die erste Anzeige ausgegeben wird bei einem Füllstand 12, der nahe dem Höchstand liegt. Die Anzeige wäre dann als Vorwarnung zu deuten.

**Bezugszeichen**
- 1.: Wäschetrockner
- 2.: Bedienblende
- 3.: Display
- 4.: Kondensatsammelbehälter
- 5.: Aufnahmekammer für den Kondensatsammelbehälter
- 6.: Elektroden
- 7.: Auswertesystem
- 8.: obere Leuchtdioden
- 9.: unterste Leuchtdiode
- 10.: Kontaktpole
- 11.: zusätzlicher Kontaktpol
- 12.: Füllstand
- 13.: Gegenpole
- 14.: Gegenpol
- 15.: Widerstände
- 16.: erster Widerstand
- 17.: Abfluss
- 18.: Leitungsschlauch
- 19.: Balkendiagramm

## Patentansprüche

1. Kondensations-Wäschetrockner (1) mit einem Kondensatsammelbehälter (4), welcher als Schublade (4) ausgebildet und in einer Aufnahmekammer (5) im oberen Bereich des Wäschetrockners (1) herausnehmbar angeordnet ist, sowie einer Vorrichtung (6, 7, 10 bis 16) zum Überwachen eines Füllstandes unter Verwendung einer Schaltanordnung (6, 10 bis 16) umfassend wenigstens zwei in unterschiedlicher Höhe angeordnete Elektroden (6), **dadurch gekennzeichnet, dass** die Schaltanordnung (6, 10 bis 16) aus den wenigstens zwei in unterschiedlicher Höhe angeordneten Elektroden (6) und einem Widerstandsnetzwerk umfassend wenigstens zwei in Reihe geschaltete ohmsche Widerstände (15, 16) besteht, wobei immer zwei räumlich benachbarte Elektroden (6) durch einen ohmschen Widerstand (15, 16) überbrückt werden, zum Überwachen des Füllstandes (12) im Kondensatsammelbehälter (4) eingerichtet ist und einen Teil (6, 10, 11, 15) umfassend wenigstens die Elektroden (6) aufweist, welcher ein fester Bestandteil des Kondensatsammelbehälters (4) ist.

2. Kondensations-Wäschetrockner (1) nach Anspruch 1, **dadurch gekennzeichnet, dass** der Kondensatsammelbehälter (4) ein Kunststoffteil ist, und dass der Kondensatsammelbehälter (4) mit Teilen der Schaltanordnung (6), (15) zum Überwachen des Füllstandes (12) einstückig gefertigt ist.

3. Kondensations-Wäschetrockner (1) nach Anspruch 1, **dadurch gekennzeichnet, dass** die Elektroden (6) im Kondensatsammelbehälter (4) integriert sind.

4. Kondensations-Wäschetrockner (1) nach Anspruch 1, **dadurch gekennzeichnet, dass** die Elektroden (6) und das Widerstandsnetzwerk (15) im Kondensatsammelbehälter (4) integriert sind.

5. Kondensations-Wäschetrockner (1) nach Anspruch 1, **dadurch gekennzeichnet, dass** der Kondensatsammelbehälter (4) elektrische Kontaktpole (10) aufweist, die mit Gegenpolen (13) in der Aufnahmekammer (5) des Kondensatsammelbehälters (4) korrespondieren, wobei die elektrische Verbindung der Kontakte (10), (13) im Kondensatsammelbehälter (4) mit denen in der Aufnahme (5) nur bei vollständig eingeschobenem Kondensatsammelbehälter (4) hergestellt ist.

6. Kondensations-Wäschetrockner (1) nach Anspruch 3 und 5, **dadurch gekennzeichnet, dass** im Kondensatsammelbehälter (4) zwei Kontaktpole (10) integriert sind.

7. Kondensations-Wäschetrockner (1) nach Anspruch 4 und 5, **dadurch gekennzeichnet, dass** im Kondensatsammelbehälter (4) drei Kontaktpole (10) und ein zusätzlicher Kontaktpol (11) integriert sind, wobei ein erster Kontaktpol (10) und der zusätzliche Kontaktpol (11) niederohmig überbrückt sind.

8. Kondensations-Wäschetrockner (1) nach mindestens einem der vorstehenden Ansprüche, **dadurch gekennzeichnet, dass** zur Füllstandsanzeige (12) in der Bedienblende (2) des Wäschetrockners (1) mehrere, vorteilhafterweise senkrecht übereinander und nahe dem Kondensatsammelbehälter (4), Leuchtdioden (8,9) angeordnet sind.

9. Kondensations-Wäschetrockner (1) nach Anspruch 8, **dadurch gekennzeichnet, dass** die Schaltanordnung zum Überwachen des Füllstandes (12) im Kondensatsammelbehälter (4) mit den Leuchtdioden (8) in der Bedienblende (2) derart verbunden ist, dass diese in Abhängigkeit vom Anstieg des Füllstandes (12) im Kondensatsammelbehälter (4) nacheinander aufleuchten.

10. Kondensations-Wäschetrockner (1) nach einem der vorhergehenden Ansprüche, **dadurch gekennzeichnet, dass** die Schaltanordnung zum Überwachen des Füllstandes (12) im Kondensatsammelbehälter (4) mit einem intelligenten Auswertesystem (7) verbunden ist, das vom Füllstand (12) abhängige Steuer- und/oder Nutzer-Signale erzeugt.

## Claims

1. Condensation laundry dryer (1) with a condensate collecting container (4), which is constructed as a drawer (4) and is arranged in a receiving chamber (5) in the upper region of the laundry dryer (1) to be removable, as well as a device (6, 7, 10 to 16) for monitoring a filling state with use of a switching arrangement (6, 10 to 16) comprising at least two electrodes (6) arranged at different heights, **characterised in that** the switching arrangement (6, 10 to 16) consists of the at least two electrodes (6) arranged at different heights and a resistance network comprising at least two resistive impedances (15, 16) connected in series, wherein two physically adjacent electrodes (6) are always bridged over by a resistive impedance (15, 16), the switching arrangement being equipped for monitoring the filling state (12) in the condensate collecting container (4) and having a part (6, 10, 11, 15) which comprises at least the electrodes (6) and which is a fixed component of the condensate collecting container (4).

2. Condensation laundry dryer (1) according to claim 1, **characterised in that** the condensate collecting container (4) is a plastics material part and that the condensate collecting container (4) is constructed integrally with parts of the switching arrangement (6, 15) for monitoring the filling state (12).

3. Condensation laundry dryer (1) according to claim 1, **characterised in that** the electrodes (6) are integrated in the condensate collecting chamber (4).

4. Condensation laundry dryer (1) according to claim 1, **characterised in that** the electrodes (6) and the resistance network (15) are integrated in the condensate collecting container (4).

5. Condensation laundry dryer (1) according to claim, **characterised in that** the condensate collecting container (4) comprises electrical contact poles (10) which correspond with counter-poles (13) in the receiving chamber (5) of the condensate collecting container (4), wherein the electrical connection of the contacts (10, 13) in the condensate collecting container (4) is produced by those in the receiving chamber (5) only when the condensate collecting chamber (4) is fully pushed in.

6. Condensation laundry dryer (1) according to claim 3 and 5, **characterised in that** two contact poles (10) are integrated in the condensate collecting chamber (4).

7. Condensation laundry dryer (1) according to claim 4 and 5, **characterised in that** three contact poles (10) and an additional contact pole (11) are integrated in the condensate collecting container (4), wherein a first contact pole (10) and the additional contact pole (11) are bridged over at low resistance.

8. Condensation laundry dryer (1) according to at least one of the preceding claims, **characterised in that** several light-emitting diodes (8, 9), which are advantageously disposed perpendicularly one above the other and near the condensate collecting container (4), are arranged in the control panel (2) of the laundry dryer (1) for the filling state indication (12).

9. Condensation laundry dryer (1) according to claim 8, **characterised in that** the switching arrangement for monitoring the filling state (12) in the condensate collecting container (4) is so connected with the light-emitting diodes (8) in the control panel (2) that these light up in succession depending on the rise in the filling state (12) in the condensate collecting container (4).

10. Condensation laundry dryer (1) according to any one of the preceding claims, **characterised in that** the switching arrangement for monitoring the filling state (12) in the condensate collecting container (4) is connected with an intelligent evaluating system (7) which generates control and/or user signals depending on the filling state (12).

## Revendications

1. Sèche-linge à condensation (1) comprenant un récipient collecteur de condensat (4), qui est conçu sous forme de tiroir (4) et est disposé de façon extractible dans une chambre de réception (5) dans la zone supérieure du sèche-linge (1), et un dispositif (6, 7, 10 à 16) pour le contrôle d'un niveau de remplissage avec l'utilisation d'un dispositif de commutation (6, 10 à 16) comprenant au moins deux électrodes (6) disposées à une hauteur différente, **caractérisé en ce que** le dispositif de commutation (6, 10 à 16) comprend les au moins deux électrodes (6) disposées à une hauteur différente et un réseau de résistances comportant au moins deux résistances (15, 16) ohmiques montées en série, deux électrodes (6) voisines dans l'espace étant toujours shuntées par une résistance (15, 16) ohmique, est aménagé dans le récipient collecteur de condensat (4) pour le contrôle du niveau de remplissage (12) et présente une partie (6, 10, 11, 15) comprenant au moins les électrodes (6), lequel est un composant fixe du récipient collecteur de condensat (4).

2. Sèche-linge à condensation (1) selon la revendication 1, **caractérisé en ce que** le récipient collecteur de condensat (4) est une partie en matière synthétique, et **en ce que** le récipient collecteur de condensat (4) est fabriqué d'une seule pièce avec des parties du dispositif de commutation (6), (15) pour le contrôle du niveau de remplissage (12).

3. Sèche-linge à condensation (1) selon la revendication 1, **caractérisé en ce que** les électrodes (6) sont intégrées dans le récipient collecteur de condensat (4).

4. Sèche-linge à condensation (1) selon la revendication 1, **caractérisé en ce que** les électrodes (6) et le réseau de résistances (15) sont intégrés dans le récipient collecteur de condensat.

5. Sèche-linge à condensation (1) selon la revendication 1, **caractérisé en ce que** le récipient collecteur de condensat (4) présente des pôles de contact (10) électriques qui correspondent à des pôles inverses (13) dans la chambre de réception (5) du récipient collecteur de condensat (4), la liaison électrique des contacts (10), (13) étant établie dans le récipient collecteur de condensat (4) avec ceux disposés dans le logement (5) uniquement lorsque le récipient collecteur de condensat (4) est complètement rentré.

6. Sèche-linge à condensation (1) selon les revendications 3 et 5, **caractérisé en ce que** deux pôles de contact (10) sont intégrés dans le récipient collecteur de condensat (4).

7. Sèche-linge à condensation (1) selon les revendications 4 et 5, **caractérisé en ce que** trois pôles de contact (10) et un pôle de contact (11) supplémentaire sont intégrés dans le récipient collecteur de condensat (4), un premier pôle de contact (10) et le pôle de contact (11) supplémentaire étant shuntés avec une basse impédance.

8. Sèche-linge à condensation (1) selon au moins l'une quelconque des revendications précédentes, **caractérisé en ce que** plusieurs diodes électroluminescentes (8, 9), placées avantageusement verticalement les unes au-dessus des autres et à proximité du récipient collecteur de condensat (4), sont disposées pour l'affichage du niveau de remplissage (2) dans le cache de commande (2) du sèche-linge (1).

9. Sèche-linge à condensation (1) selon la revendication 8, **caractérisé en ce que** le dispositif de commutation pour le contrôle du niveau de remplissage (12) dans le récipient collecteur de condensat (4) est relié aux diodes électroluminescentes (8) dans le cache de commande (2) de telle sorte que ces diodes s'allument les unes après les autres en fonction de l'augmentation du niveau de remplissage (12) dans le récipient collecteur de condensat (4).

10. Sèche-linge à condensation (1) selon l'une quelconque des revendications précédentes, **caractérisé en ce que** le dispositif de commutation pour le contrôle du niveau de remplissage (12) dans le récipient collecteur de condensat (4) est relié à un système d'analyse (7) intelligent qui génère des signaux de commande et/ou d'utilisateur dépendants du niveau du remplissage (12).
